# FASCICULE DE BREVET EUROPEEN

(11) **EP 4 404 791 B1**
(45) Date de publication et mention de la délivrance du brevet: **06.08.2025**
(21) Numéro de dépôt: 22783534.5
(22) Date de dépôt: 09.09.2022
(51) Int. Cl.: A47B 88/457, A47B 77/04, A47B 23/04

(54) **ENSEMBLE DE MOTORISATION POUR UN MEUBLE**
MOTORISIERUNGSSET FÜR EIN MÖBEL
MOTORISATION UNIT FOR A PIECE OF FURNITURE

(30) Priorité: 23.09.2021 FR 2110012
(43) Date de publication de la demande: 31.07.2024
(73) Titulaire: Draghi, Claude Bruno, 92000 Nanterre (FR)
(72) Inventeur: Draghi, Claude Bruno, 92000 Nanterre (FR)
(74) Mandataire: Novagraaf Technologies
(86) Numéro de dépôt international: PCT/FR2022/051702
(87) Numéro de publication internationale: WO 2023/047038

(56) Documents cités:
- WO-A1-2007/090211
- DE-A1- 102008 020 285

## Description

### Domaine technique de l'invention

La présente invention concerne le domaine des meubles, notamment les meubles de cuisine.

L'invention concerne plus particulièrement la motorisation de l'ouverture et de la fermeture d'un ouvrant dans un meuble, par exemple la motorisation d'un tiroir coulissant.

### Arrière-plan technique

On connaît déjà des meubles équipés d'un système de motorisation permettant de contrôler l'ouverture ou la fermeture d'un tiroir ou de portes. Ce type de système utilise par exemple un actionneur motorisé muni d'un bras qui pousse ou tire le tiroir ou les portes.

Le document DE 10 2008 020285 A1 divulgue un tiroir équipé d'un système de motorisation.

Un inconvénient des systèmes connus est qu'ils nécessitent généralement de réaliser un meuble sur mesure spécialement adapté pour recevoir le système de motorisation. De plus, les systèmes connus présentent des problèmes d'encombrement, de coût et de fiabilité et ils ne permettent pas de passer facilement d'un mode manuel à un mode motorisé.

### Résumé de l'invention

L'invention propose de résoudre les problèmes mentionnés précédemment de manière simple et économique en proposant un ensemble de motorisation pour un ouvrant de meuble, en particulier un ouvrant de meuble de cuisine, comportant un actionneur qui commande le déplacement d'un élément mobile selon une direction axiale longitudinale entre une position fermée et une position ouverte, caractérisé en ce qu'il comporte une platine prévue pour être fixée sur la structure du meuble, une palette qui est guidée en coulissement axial sur la platine et dont le déplacement est contrôlé par l'actionneur, la palette étant pourvue d'un organe de préhension apte à coopérer avec une plaquette portée par l'élément mobile de manière à pouvoir être solidarisée et désolidarisée de l'élément mobile.

L'ensemble de motorisation selon l'invention est facile à installer et peut s'intégrer dans un meuble existant qui n'était pas prévu à l'origine pour être motorisé. L'ensemble de motorisation selon l'invention peut fonctionner aussi bien avec un meuble à tiroir qu'avec un meuble à portes pivotantes. De plus, il permet de facilement passer en mode manuel, par exemple dans le cas d'une coupure de courant ou si l'utilisateur souhaite ouvrir le meuble manuellement.

L'ensemble de motorisation selon l'invention peut être commandé par différents moyens, par exemple avec un module de reconnaissance vocale ou avec un bouton de commande placé à proximité du meuble, ce qui permet de commander l'ouverture du meuble sans l'usage des mains. L'ensemble de motorisation selon l'invention est donc particulièrement adapté à un meuble prévu pour contenir une poubelle, pour lequel il est particulièrement avantageux de pouvoir l'ouvrir alors que l'utilisateur a les mains occupées ou sales.

L'ouverture et la fermeture du meuble sans l'aide des mains garantie également une meilleure hygiène et rend accessible plus aisément son contenu aux handicapés.

Selon d'autres caractéristiques de l'invention :
- l'organe de préhension est un électroaimant qui permet à la palette d'être solidarisée et désolidarisée de l'élément mobile en fonction de l'alimentation de l'électroaimant ;
- la platine comporte une rainure longitudinale et la palette comporte un organe de guidage qui est reçu dans la rainure longitudinale ;
- la platine est formée dans une plaque métallique globalement plane, la face supérieure de la platine comporte un bossage longitudinal, et la rainure longitudinale est aménagée dans le bossage longitudinal ;
- l'actionneur comporte un mécanisme à ciseaux qui comporte un état replié correspondant à la position de fermeture de la palette et un état déployé correspondant à la position d'ouverture de la palette ;
- le mécanisme à ciseaux est commandé par un mécanisme à vis sans fin entraîné par un moteur électrique, le mécanisme à vis sans fin étant monté sur la platine ;
- l'élément mobile comporte un chariot qui est monté coulissant sur la platine ;
- le chariot comporte à l'avant au moins un galet qui est prévu pour rouler contre la face arrière de l'ouvrant lors de son ouverture ou de sa fermeture ;
- la platine est équipée à l'avant d'au moins un bras d'actionnement apte à provoquer l'ouverture de l'ouvrant lors d'une phase d'ouverture, le chariot comportant un organe d'actionnement qui coopère avec le bras d'actionnement lors de la phase d'ouverture ;
- la platine comporte à l'avant un élément de cornière prévu pour être plaqué contre un bord avant de la structure du meuble.

L'invention propose aussi un meuble comportant une structure fixe et un ouvrant monté mobile par rapport à la structure fixe entre une position fermée et une position ouverte, caractérisé en ce qu'il est équipé de l'ensemble de motorisation selon l'une des caractéristiques précédentes.

### Brève description des figures

D'autres caractéristiques et avantages de l'invention apparaitront au cours de la lecture de la description détaillée qui va suivre pour la compréhension de laquelle on se reportera aux dessins annexés dans lesquels :
[Fig.1] est une vue en perspective éclatée qui représente schématiquement un meuble à tiroir coulissant équipé d'un ensemble de motorisation selon un premier mode de réalisation de l'invention ;
[Fig.2] est une vue en coupe axiale selon le plan II-II qui représente le meuble de la figure 1 dans un état fermé ;
[Fig.3] est une vue similaire à celle de la figure 2 qui représente le meuble de la figure 1 dans un état ouvert ;
[Fig.4] est une vue de dessus qui représente schématiquement l'ensemble de motorisation de la figure 1 ;
[Fig.5] est une vue de face qui représente schématiquement l'ensemble de motorisation de la figure 1 ;
[Fig.6] est une vue de côté qui représente schématiquement l'ensemble de motorisation de la figure 1 ;
[Fig.7] est une vue en perspective éclatée qui représente schématiquement un meuble à portes pivotantes équipé d'un ensemble de motorisation selon un deuxième mode de réalisation ;
[Fig.8] est une vue de dessus qui représente schématiquement l'ensemble de motorisation de la figure 7 en position fermée ;
[Fig.9] est une vue similaire à celle de la figure 8 qui représente schématiquement l'ensemble de motorisation de la figure 7 en position ouverte.

### Description détaillée de l'invention

Dans la description qui va suivre, des éléments identiques, similaires ou analogues seront désignés par les mêmes chiffres de référence.

### Premier mode de réalisation

On a représenté sur les figures 1 à 3 un meuble 10 selon un premier mode de réalisation muni d'un ouvrant 12, ici un tiroir 14 coulissant selon une direction longitudinale A1, entre une position fermée, illustrée par la figure 2, et une position ouverte, illustrée par la figure 3.

Dans la suite de la description, on utilisera à titre non limitatif une orientation axiale longitudinale selon la direction longitudinale A1, orientée de l'avant vers l'arrière, ce qui correspond à une orientation de la gauche vers la droite en considérant les figures 1 à 3 notamment.

Le tiroir 14 est par exemple utilisé pour y placer un bac 16 de récupération des déchets tel qu'une poubelle.

Bien entendu l'invention s'applique à d'autres types de meubles et comportant d'autres types d'ouvrant.

Le tiroir 14 comporte ici une façade 18, des parois de côté 20 et une paroi de fond 22. Il est ici monté coulissant dans la structure 23 du meuble 10 qui a une forme globalement parallélépipédique formée de deux parois latérales 24, 26, d'une paroi inférieure 28 et d'une paroi supérieure 30.

Le meuble 10 est équipé d'un ensemble de motorisation 32 conforme aux enseignements de l'invention. Cet ensemble de motorisation 32 comporte un actionneur 34 qui commande le déplacement d'un élément mobile 36, ici le tiroir 14, selon la direction longitudinale A1, entre sa position fermée et sa position ouverte.

Avantageusement, l'ensemble de motorisation 32 comporte une platine 38 qui est fixée sur la structure du meuble 10, ici sur la face supérieure 40 de la paroi inférieure 28. La platine 38 se présente ici sous la forme d'une plaque munie sur son bord avant d'un élément de cornière 42, ou rebord, orienté vers le bas. Cet élément de cornière 42 forme une butée qui vient en appui contre le bord avant 44 du meuble 10.

La platine 38 comporte une rainure longitudinale 46 qui est aménagé dans un bossage longitudinal 48 pour permettre le guidage d'un élément d'appui de l'actionneur 34.

L'actionneur 34 est agencé sur la platine 38 de manière à pouvoir commander le déplacement longitudinal d'une palette 50 apte à provoquer le coulissement du tiroir 14 vers sa position d'ouverture. La palette 50 est pourvue d'un organe de guidage 52, par exemple un pion, qui coulisse dans la rainure longitudinale 46.

La palette 50 est pourvue d'un organe de préhension constitué ici par un électroaimant 54 apte à coopérer par attraction magnétique avec une plaquette 56, formée d'une pièce métallique ou d'un aimant, agencée sur la face arrière 58 du tiroir 14. Une unité de commande 60 reliée à l'électroaimant 54 permet de commander l'accrochage ou le décrochage de la palette 50 sur le tiroir 14, suivant que l'utilisateur souhaite ouvrir le tiroir 14 manuellement ou électriquement.

On note que, selon une variante de réalisation, l'électroaimant 54 pourrait être remplacé par un autre mécanisme permettant à la palette 50 de s'accrocher et se décrocher de la plaquette 56.

L'actionneur 34 comporte ici un moteur électrique 62 qui est relié à l'unité de commande 60 et qui commande le déplacement longitudinal de la palette 50 au moyen d'un mécanisme à ciseaux 64. Le mécanisme à ciseaux 64 comporte un état replié correspondant à la position de fermeture de la palette 50 et un état déployé correspondant à la position d'ouverture de la palette 50.

Avantageusement, le mécanisme à ciseaux 64 et ses éléments pivotants sont guidé axialement au moyen d'organes de guidage 52 qui coulissent dans la rainure 46.

Le mécanisme à ciseaux 64 est ici commandé par un mécanisme à vis sans fin 66 entraîné par le moteur électrique 62, le mécanisme à vis sans fin 66 étant monté sur la platine 38. Le mécanisme à ciseaux 64 comporte ici plusieurs tiges 68 articulées les unes sur les autres et formant deux branches déployables, l'une des branches étant articulée sur un écrou mobile 70 vissé sur la vis sans fin.

Le fonctionnement de l'ensemble de motorisation 32 selon le premier mode de réalisation est le suivant.

Pour installer l'ensemble de motorisation 32 selon le premier mode de réalisation, il suffit de retirer le tiroir 14 du meuble 10 puis de fixer l'ensemble de motorisation 32 sur la face inférieure 40 du meuble 10. On note que tous les éléments de l'ensemble de motorisation 32 sont portés par la platine 38. Il suffit donc de fixer la platine 38, préalablement équipée de l'actionneur 34, sur le meuble 10 puis de raccorder l'unité de commande 60 à une source d'énergie électrique (non représentée) et à une interface de commande 72. L'interface de commande 72 permet à un utilisateur de commander le moteur électrique 62 et l'électroaimant 54, par exemple au moyen de boutons de commande ou par la voix si l'interface comporte un logiciel de reconnaissance vocale.

Lorsque le tiroir 14 est en position fermée, comme illustré par la figure 2, la palette 50 est en contact avec la plaquette 56. Pour provoquer l'ouverture du tiroir 14, le moteur électrique 62 est alimenté en courant électrique de manière à provoquer le déplacement de la palette 50 longitudinalement vers l'avant, entraînant ainsi le tiroir 14 vers l'avant.

Pour provoquer la fermeture du tiroir 14, l'électroaimant 54 est alimenté de manière à permettre l'accrochage de la palette 50 sur la plaquette 56, et le moteur électrique 62 est alimenté en courant électrique de manière provoquer le déplacement de la palette 50 longitudinalement vers l'arrière, entraînant ainsi le tiroir 14 vers l'arrière.

### Deuxième mode de réalisation

Les figures 7 et 8 représentent un deuxième mode de réalisation du meuble 10 équipé d'un ensemble de motorisation 32 selon l'invention. On s'attachera ici à décrire principalement les différences techniques par rapport au premier mode de réalisation, les pièces non décrites étant similaires ou identiques au premier mode de réalisation.

Le meuble 10 du deuxième mode de réalisation est un meuble comportant deux portes 74 montées pivotantes sur la structure du meuble 10, en remplacement du tiroir 14 du premier mode de réalisation.

Bien entendu, l'ensemble de motorisation 32 selon l'invention fonctionne avec un meuble 10 possédant une seule porte pivotante.

La platine 38 est ici pourvue d'un chariot 76, ou plateau, qui est monté coulissant longitudinalement sur la face supérieure de la platine 38, ici au moyen de deux rails 78. Le chariot 76 a ici globalement la forme d'une plaque qui s'étend parallèlement à la platine 38. Le chariot 76 constitue ainsi un élément mobile longitudinalement, à la manière du tiroir 14. La palette 50 s'appuie donc ici contre le bord arrière du chariot 76, en vue de permettre à l'actionneur 34 de commander le déplacement longitudinal du chariot 76.

Le bac 16 peut ici être positionné sur le chariot 76.

Avantageusement, le chariot 76 comporte à l'avant, à chaque angle, un galet 80 qui est prévu pour rouler contre la face arrière de la porte 74 associée, lors de l'ouverture et la fermeture des portes 74.

De plus, la platine 38 est équipée à l'avant de deux bras d'actionnement 82 qui sont aptes à provoquer l'ouverture des portes 74 lors d'une phase d'ouverture. Les bras d'actionnement 82 sont ici montés pivotant sur la platine 38 et ils sont actionnés par des ergots 83 positionnés sous le chariot 76 de manière que le coulissement du chariot 76 vers la position ouverte provoque le pivotement des bras d'actionnement 82 vers l'extérieur, vers les portes 74 dans le sens de leur ouverture.

Avantageusement, les bras d'actionnement 82 comportent à chaque extrémité une portion à angle droit 85 munie à son extrémité libre d'un patin 87 qui vient en appui contre l'arrière de la porte 74 associée.

Le chariot 76 comporte avantageusement des organes de liaison élastique avec les portes 74. Ces organes de liaison élastique peuvent être accrochés à l'arrière des portes 74 et sur le chariot 76 de manière que, lorsque le chariot 76 coulisse vers l'arrière, c'est-à-dire lors d'une phase de fermeture, il tire sur les portes 74 pour les ramener dans leurs positions fermées respectives. Les organes de liaison élastique peuvent aussi être accrochés sur les bras d'actionnement 82.

Le fonctionnement de l'ensemble de motorisation 32 selon le deuxième mode de réalisation est similaire à celui du premier mode de réalisation. Lors d'une phase d'ouverture, l'utilisateur déclenche l'ouverture du meuble au moyen de l'interface de commande 72. Le moteur électrique 62 est alimenté de sorte que l'actionneur 34 provoque le déplacement longitudinal du chariot 76 de sa position de fermeture, ou position rangée, illustrée par la figure 8, vers sa position d'ouverture illustrée par la figure 9.

En coulissant vers l'avant, le chariot 76 repousse les portes 74 au moyen des galets 80 et des bras d'actionnement 82, en faisant pivoter les portes 74 autour de leurs gonds vers l'extérieur.

Lors d'une phase de fermeture, l'utilisateur déclenche la fermeture du meuble 10 au moyen de l'interface de commande 72. Le moteur électrique 62 est alimenté de sorte que l'actionneur 34 provoque le déplacement longitudinal du chariot 76 de sa position d'ouverture vers sa position de fermeture. A cet effet, l'électroaimant 54 est alimenté ce qui permet à la palette 50 de s'accrocher sur le chariot 76 et de le tirer vers l'arrière.

En se déplaçant vers l'arrière, le chariot 76 entraîne les portes 74 vers leurs positions de fermeture respectives grâce aux organes de liaison élastique 84. Selon un mode de réalisation avantageux, le chariot 76 est équipé de capteurs de poids 86 qui sont reliés à l'unité de commande 60. Ils permettent de mesurer régulièrement le poids des éléments chargés dans le bac 16 et de fournir cette information à l'interface de commande 72.

On note que l'ensemble de motorisation 32 selon le premier et selon le deuxième mode de réalisation permet au meuble 10 de fonctionner manuellement, sans électricité, lorsque l'actionneur 34 n'est pas activé. Avantageusement, le procédé de commande peut provoquer un débrayage de l'ensemble de motorisation 32 lorsqu'un obstacle est détecté sur le parcours du tiroir 14 ou du chariot 76. Dans ce cas il est possible de prévoir que le tiroir 14 ou le chariot 76 sont automatiquement commandés par l'actionneur 34 pour revenir dans la position de repos, ou position de fermeture. Ce dispositif constitue une sécurité car, une fois l'électroaimant mis automatiquement hors tension, le meuble 10 est en mode manuel. Ainsi, il évite les accidents comme un coincement de doigt lors de la fermeture par exemple.

### LEGENDE

10 : meuble
12 : ouvrant
14 : tiroir
16 : bac
18 : façade
20 : parois de côté
22 : paroi de fond
23 : structure
24, 26 : parois latérales
28 : paroi inférieure
30 : paroi supérieure
32 : ensemble de motorisation
34 : actionneur
36 : élément mobile
38 : platine
40 : face supérieure
42 : élément de cornière
44 : bord avant
46 : rainure longitudinale
48 : bossage longitudinal
50 : palette
52 : organe de guidage
54 : électroaimant
56 : plaquette
58 : face arrière
60 : unité de commande
62 : moteur électrique
64 : mécanisme à ciseaux
66 : mécanisme à vis sans fin
68 : tiges
70 : écrou mobile
72 : interface de commande
74 : portes
76 : chariot
78 : rails
80 : galet
82 : bras d'actionnement
83 : ergots
84 : organe de liaison élastique
85 : portion à angle droit
A1 : direction longitudinale

## Revendications

1. Ensemble de motorisation (32) pour un ouvrant (14, 74) de meuble (10), en particulier un ouvrant de meuble de cuisine, comportant un actionneur (34) qui commande le déplacement d'un élément mobile (14, 76) selon une direction axiale longitudinale (A1) entre une position fermée et une position ouverte, **caractérisé en ce qu'**il comporte une platine (38) prévue pour être fixée sur la structure (23) du meuble (10), une palette (50) qui est guidée en coulissement axial sur la platine (38) et dont le déplacement est contrôlé par l'actionneur (34), la palette (50) étant pourvue d'un organe de préhension (54) apte à coopérer avec une plaquette (56) portée par l'élément mobile (14, 76) de manière à pouvoir être solidarisée et désolidarisée de l'élément mobile (14, 76), et **en ce que** l'organe de préhension (54) est un électroaimant qui permet à la palette d'être solidarisée et désolidarisée de l'élément mobile (14, 76) en fonction de l'alimentation de l'électroaimant (54).

2. Ensemble de motorisation (32) selon la revendication 1, **caractérisé en ce que** la platine (38) comporte une rainure longitudinale (46) et **en ce que** la palette (50) comporte un organe de guidage (52) qui est reçu dans la rainure longitudinale (46).

3. Ensemble de motorisation (32) selon la revendication précédente, **caractérisé en ce que** la platine (38) est formée dans une plaque métallique globalement plane, **en ce que** la face supérieure de la platine (38) comporte un bossage longitudinal (48), et **en ce que** la rainure longitudinale (46) est aménagée dans le bossage longitudinal (48).

4. Ensemble de motorisation (32) selon l'une quelconque des revendications précédentes, **caractérisé en ce que** l'actionneur (34) comporte un mécanisme à ciseaux (64) qui comporte un état replié correspondant à la position de fermeture de la palette (50) et un état déployé correspondant à la position d'ouverture de la palette (50).

5. Ensemble de motorisation (32) selon la revendication précédente, **caractérisé en ce que** le mécanisme à ciseaux (64) est commandé par un mécanisme à vis sans fin (66) entraîné par un moteur électrique (62), le mécanisme à vis sans fin (66) étant monté sur la platine (38).

6. Ensemble de motorisation (32) selon l'une quelconque des revendications précédentes, **caractérisé en ce que** l'élément mobile (14, 76) comporte un chariot (76) qui est monté coulissant sur la platine (38).

7. Ensemble de motorisation (32) selon la revendication précédente, **caractérisé en ce que** le chariot (76) comporte à l'avant au moins un galet (80) qui est prévu pour rouler contre la face arrière de l'ouvrant (74) lors de son ouverture ou de sa fermeture.

8. Ensemble de motorisation (32) selon la revendication 6 ou 7, **caractérisé en ce que** la platine (38) est équipée à l'avant d'au moins un bras d'actionnement (82) apte à provoquer l'ouverture de l'ouvrant (74) lors d'une phase d'ouverture, le chariot (76) comportant un organe d'actionnement (83) qui coopère avec le bras d'actionnement (82) lors de la phase d'ouverture.

9. Ensemble de motorisation (32) selon l'une quelconque des revendications précédentes, **caractérisé en ce que** la platine (38) comporte à l'avant un élément de cornière (42) prévu pour être plaqué contre un bord avant (44) de la structure (23) du meuble (10).

10. Meuble (10) comportant une structure (23) fixe et un ouvrant (14, 74) monté mobile par rapport à la structure fixe (23) entre une position fermée et une position ouverte, **caractérisé en ce qu'**il est équipé de l'ensemble de motorisation (32) selon l'une quelconque des revendications précédentes.

## Patentansprüche

1. Antriebseinheit (32) für einen Auszug (14, 74) eines Möbels (10), insbesondere einen Auszug eines Küchenmöbels, mit einem Stellglied (34), das die Bewegung eines beweglichen Elements (14, 76) in einer axialen Längsrichtung (A1) zwischen einer geschlossenen und einer geöffneten Position steuert, **dadurch gekennzeichnet, dass** sie eine Grundplatte (38), die zur Befestigung an der Struktur (23) des Möbels (10) vorgesehen ist, einen Flügel (50), der axial verschiebbar auf der Grundplatte (38) geführt wird und dessen Bewegung durch den Stellantrieb (34) gesteuert wird, aufweist, wobei der Flügel (50) mit einem Greifelement (54) versehen ist, das geeignet ist, mit einer vom beweglichen Element (14, 76) getragenen Platte (56) zusammenzuwirken, um mit dem beweglichen Element (14, 76) verbunden und von diesem gelöst werden zu können, **und dadurch, dass** das Greifelement (54) ein Elektromagnet ist, der es ermöglicht, den Flügel in Abhängigkeit von der Stromversorgung des Elektromagneten (54) mit dem beweglichen Element (14, 76) zu verbinden und von diesem zu lösen.

2. Antriebseinheit (32) nach Anspruch 1, **dadurch gekennzeichnet, dass** die Grundplatte (38) eine Längsnut (46) aufweist und dass der Flügel (50) ein Führungsorgan (52) aufweist, das in der Längsnut (46) aufgenommen wird.

3. Antriebseinheit (32) nach dem vorstehenden Anspruch,
**dadurch gekennzeichnet, dass** die Grundplatte (38) aus einer im Wesentlichen flachen Metallplatte gebildet ist, **dadurch, dass** die Oberseite der Grundplatte (38) einen Längsvorsprung (48) aufweist **und dadurch, dass** die Längsnut (46) im Längsvorsprung (48) angeordnet ist.

4. Antriebseinheit (32) nach einem der vorstehenden Ansprüche, **dadurch gekennzeichnet, dass** das Stellglied (34) einen Scherenmechanismus (64) aufweist, der einen eingeklappten Zustand, der der Schließstellung des Flügels (50) entspricht, und einen ausgeklappten Zustand, der der Öffnungsstellung des Flügels (50) entspricht, aufweist.

5. Antriebseinheit (32) nach dem vorstehenden Anspruch,
**dadurch gekennzeichnet, dass der** Scherenmechanismus (64) durch einen von einem Elektromotor (62) angetriebenen Schneckenmechanismus (66) gesteuert wird, wobei der Schneckenmechanismus (66) auf der Grundplatte (38) montiert ist.

6. Antriebseinheit (32) nach einem der vorstehenden Ansprüche,
**dadurch gekennzeichnet, dass** das bewegliche Element (14, 76) einen Schlitten (76) aufweist, der verschiebbar auf der Grundplatte (38) montiert ist.

7. Antriebseinheit (32) nach dem vorstehenden Anspruch,
**dadurch gekennzeichnet, dass** der Schlitten (76) vorne mindestens eine Rolle (80) aufweist, die dazu vorgesehen ist, beim Öffnen oder Schließen des Auszugs (74) gegen dessen Rückseite zu rollen.

8. Antriebseinheit (32) nach Anspruch 6 oder 7,
**dadurch gekennzeichnet, dass** die Grundplatte (38) vorne mit mindestens einem Betätigungsarm (82) ausgestattet ist, der geeignet ist, in einer Öffnungsphase das Öffnen des Auszugs (74) zu bewirken, wobei der Schlitten (76) ein Betätigungsorgan (83) aufweist, das während der Öffnungsphase mit dem Betätigungsarm (82) zusammenwirkt.

9. Antriebseinheit (32) nach einem der vorstehenden Ansprüche,
**dadurch gekennzeichnet, dass** die Grundplatte (38) an ihrer Vorderseite ein Winkelelement (42) aufweist, das dazu vorgesehen ist, gegen eine Vorderkante (44) der Struktur (23) des Möbels (10) angelegt zu werden.

10. Möbel (10) mit einer festen Struktur (23) und einem relativ zu der festen Struktur (23) zwischen einer geschlossenen Position und einer geöffneten Position beweglich montierten Auszug (14, 74), **dadurch gekennzeichnet, dass** es mit der Antriebseinheit (32) nach einem der vorstehenden Ansprüche ausgestattet ist.

## Claims

1. Motorization assembly (32) for an opening panel (14, 74) of a piece of furniture (10), in particular an opening panel of a piece of kitchen furniture, comprising an actuator (34) which controls the movement of a movable element (14, 76) in a longitudinal axial direction (A1) between a closed position and an open position, **characterised in that** it comprises a plate (38) intended to be attached to the structure (23) of the piece of furniture (10), a vane (50) which is guided so as to slide axially on the plate (38) and the movement of which is controlled by the actuator (34), the vane (50) being provided with a gripping member (54) for engaging with a pad (56) carried by the movable element (14, 76) so as to be able to be rigidly connected to and disconnected from the movable element (14, 76), **and in that** the gripping member (54) is an electromagnet which allows the vane to be rigidly connected to and disconnected from the movable element (14, 76) depending on the power supply to the electromagnet (54).

2. Motorization assembly (32) according to claim 1, **characterised in that** the plate (38) comprises a longitudinal groove (46) **and in that** the vane (50) comprises a guide member (52) which is received in the longitudinal groove (46).

3. Motorization assembly (32) according to the preceding claim, **characterised in that** the plate (38) is formed in a generally flat metal sheet, **in that** the upper face of the plate (38) comprises a longitudinal boss (48), and **in that** the longitudinal groove (46) is arranged in the longitudinal boss (48).

4. Motorization assembly (32) according to any of the preceding claims, **characterised in that** the actuator (34) comprises a scissor mechanism (64) which has a folded state corresponding to the closed position of the vane (50) and an extended state corresponding to the open position of the vane (50).

5. Motorization assembly (32) according to the preceding claim, **characterised in that** the scissor mechanism (64) is controlled by a worm screw mechanism (66) driven by an electric motor (62), the worm screw mechanism (66) being mounted on the plate (38).

6. Motorization assembly (32) according to any of the preceding claims, **characterised in that** the movable element (14, 76) comprises a carriage (76) which is mounted so as to slide on the plate (38).

7. Motorization assembly (32) according to the preceding claim, **characterised in that** the carriage (76) comprises at the front at least one roller (80) which is designed to roll against the rear face of the opening panel (74) when it is opened or closed.

8. Motorization assembly (32) according to claim 6 or 7, **characterised in that** the plate (38) is equipped at the front with at least one actuating arm (82) for causing the opening of the opening panel (74) during an opening phase, the carriage (76) comprising an actuating member (83) which engages with the actuating arm (82) during the opening phase.

9. Motorization assembly (32) according to any of the preceding claims, **characterised in that** the plate (38) comprises at the front an angle element (42) designed to be pressed against a front edge (44) of the structure (23) of the piece of furniture (10).

10. Piece of furniture (10) comprising a fixed structure (23) and an opening panel (14, 74) mounted so as to be movable relative to the fixed structure (23) between a closed position and an open position, **characterised in that** it is equipped with the motorization assembly (32) according to any of the preceding claims.
